# EUROPÄISCHE PATENTSCHRIFT

(11) **EP 0 571 825 B1**
(45) Veröffentlichungstag und Bekanntmachung des Hinweises auf die Patenterteilung: **25.01.1995**
(21) Anmeldenummer: 93107765.5
(22) Anmeldetag: 13.05.1993
(51) Int. Cl.: H04R 7/16

(54) **Lautsprechersicke mit Bedämpfungslippe**
Loudspeaker bead with damping lip
Moulure d'un écouteur avec lèvre antivibratile

(30) Priorität: 23.05.1992 DE 4217194
(43) Veröffentlichungstag der Anmeldung: 01.12.1993
(73) Patentinhaber: NOKIA TECHNOLOGY GmbH, 75175 Pforzheim (DE)
(72) Erfinder: Fleischer, Rüdiger, W-8351 Grafling (DE)

(56) Entgegenhaltungen:
- DE-A- 3 622 558
- DE-A- 4 111 748
- GB-A- 1 599 545

## Beschreibung

### Technisches Gebiet

Die Erfindung befaßt sich mit der Optimierung von Lautsprechern mit umlaufender Gummisicke.

### Stand der Technik

Lautsprecher werden im wesentlichen von einem Magnetsystem, der Membran und einem Lautsprecherkorb gebildet. Dabei ist das Magnetsystem mit dem Lautsprecherkorb verbunden und die Membran so in den Lautsprecherkorb eingesetzt, daß die Schwingspule, welche an der einen Seite der Membran angeordnet ist, in den Luftspalt des Magnetsystems hineinragt. Die Membran ist, wenn sie in den Lautsprecherkorb eingesetzt ist, mittels einer sogenannten umlaufenden Sicke mit dem Rand des Lautsprecherkorbes verbunden. Derartige Sicken sind, wenn es sich um hochwertige Lautsprecher handelt, aus elastischen Materialien gebildet. Übliche Werkstoffe, die zur Herstellung von Sicken verwendet werden, sind z. B. Gummi, Weich-PVC oder auch geschäumtes Polyurethan.

Die Sicke wird in dem Bereich, der die Distanz zwischen der Membran und dem Lautsprecherkorb überspannt, gewölbt ausgebildet. Je nach Ausbildung des Lautsprechers kann die Wölbung der Sicke zum Magnetsystem oder zur Abstrahlrichtung des Lautsprechers ausgedehnt sein. An den Bereich der Wölbung der Sicke schließen beidseitig umlaufende Flansche an, deren einer Flansch mit dem Rand des Lautsprecherkorbes und deren anderer Flansch mit dem Rand der Membran verbunden ist. Die Verbindung zwischen dem letztbenannten Flansch der Sicke und dem Rand der Membran ist meist so realisiert, daß sich der Flansch und der Rand der Membran gegenseitig überlappen und beide Bauteile im Überlappungsbereich miteinander verklebt sind.

Sicken der vorstehenden Art haben die Aufgaben, die Membran bei axialen Bewegungen zu führen, die Auslenkung der Membran zusammen mit der Zentriermembran zu begrenzen sowie - bei Einbau des Lautsprechers in ein Gehäuse - den hinteren Teil des Lautsprechers gegenüber der Abstrahlfläche der Membran abzudichten. Überdies sollen die Sicken, die die vorbenannten Aufgaben erfüllen, auch so beschaffen sein, daß sie über den gesamten Frequenzbereich des Lautsprechers den Auslenkbewegungen der Membran eine gleichmäßige Federkraft entgegenbringen. Diese Forderungen, welche in diesem Absatz zusammengefaßt sind, können von einer Vielzahl von Materialien und Formgebungen erfüllt werden.

Neben den vorstehend beschriebenen Aufgaben sollen die Sicken auch dämpfende Wirkung entfalten. Wird nämlich die Membran mittels der Schwingspule angetrieben, setzt sich die aufgebrachte Schallenergie in der Membran zu deren Rand fort und wird, wenn die dämpfenden Eigenschaften der Sicke ungenügend sind, vom Rand der Membran zum Ausgangspunkt zurückreflektiert. Als Folge derartiger Reflexionen können stehende Wellen auftreten, welche den Wirkungsgrad beziehungsweise die Qualität des Lautsprechers stark beeinträchtigen.

Die mit der aufgebrachten Schallenergie hervorgerufenen Partialschwingungen der Membran können sich als Longitudinal- oder Radialschwingungen äußern. Unter Longitudinalschwingungen der Membran werden solche Schwingungen verstanden, die sich axial zur Bewegungsrichtung der angetriebenen Membran ausbilden. Radialschwingungen der Membran, welche auch als Glockenmoden bezeichnet werden, sind solche Schwingungen der Membran, die quer zur Bewegungsrichtung der angetriebenen Membran an deren Umfang verlaufen. Während die Longitudinalmoden vorwiegend bei hohen Übertragungsfrequenzen auftreten, sind die Glockenmoden verstärkt bei tiefen Übertragungsfrequenzen zu verzeichnen.

Um diese Schwingungen der Membran mittels einer umlaufenden Sicke zu bedämpfen, sind eine Reihe von Maßnahmen bekannt.

Gemäß einer bekannten Maßnahme wird vorgeschlagen, die Sicke aus Weich-PVC zu bilden und den Flansch, welcher mit der Membran verklebt ist so lang auszubilden, daß - bevor der Flansch in die Wölbung der Sicke übergeht - ein nicht mit der Membran verklebter Teil des Flansches den Abstand zwischen dem Rand der Membran und dem Rand des Lautsprecherkorbes überdeckt. Obwohl mittels dieses flachen Zwischenstücks, der sonst bei etwa 900 Hz auftretende "Sickenknick" abgeschwächt und zu tieferen Frequenzen hin verschoben wird, bewirkt die Verlängerung des (Klebe-)Flansches um das Zwischenstück, daß die effektive Strahlerfläche bei vorgegebenem Lautsprecherkorbdurchmesser verkleinert wird.

Außerdem ist die Verwendung von Weich-PVC als Sickenwerkstoff nicht unproblematisch. Dies ist darauf zurückzuführen, daß bei der Herstellung von Weich-PVC Umweltbeeinträchtigungen auftreten. Ferner ist die Verklebung von Weich-PVC mit anderen Materialien nicht einfach ausführbar, sondern erfordert zusätzliche und daher teure Maßnahmen. Eine derartige Maßnahme ist beispielsweise das Vorbehandeln der Klebenahtfläche.

Neben diesen Herstellungs- und Verarbeitungsnachteilen ist auch der Einsatz von Weich-PVC in der Lautsprechersickenanwendung nicht optimal. Zum einen kann dieses hochdämpfende Material nur in Lautsprechern eingesetzt werden, deren Membranauslenkung gering ist. Außerdem ist dieses Material nicht in der Lage auf die Membran eine genügend schnelle Rückstellgeschwindigkeit auszuüben. Letzteres ist insbesondere für den Fall wichtig, wenn es gilt, tiefe Frequenzen mit großer Amplitude oder große Dynamiksprünge zu übertragen.

Die letztbenannten Nachteile sind auch zu verzeichnen, wenn die Sicke aus speziellen Gummimischungen gefertigt wird. Ferner ist die Verwendung von Lautsprechern mit Sicken aus speziellen Gummimischungen in all den Fällen ausgeschlossen, in denen die Lautsprecher Temperaturen von < 15°C ausgesetzt werden sollen. Letzteres ist darauf zurückzuführen, daß diese speziellen Gummimischungen unterhalb der angegebenen Temperatur ihre Elastizität verlieren.

Weniger stark dämpfende Sickenmaterialien, wie etwa Styrol-Butadien-Gummi oder geschäumtes Polyurethan haben den Nachteil, daß sie im Vergleich zu den zuvor benannten hochdämpfenden Materialien weniger gut zur Bedämpfung von Glockenmoden geeignet sind. Eine gewisse Verbesserung in Bezug auf die Bedämpfung von Glockenmoden ist bei geschäumten Polyurethansicken dann erreichbar, wenn diese Sicken im Bereich des Sickenknicks mit Bedämpfungsmaterialien überstrichen werden. Nachteilig ist hierbei jedoch, daß durch das Überstreichen ein zusätzlicher Arbeitsgang erforderlich ist, welcher zu dem in vielen Fällen gar nicht oder nur unter erheblichen Schwierigkeiten ausführbar ist.

Daher liegt der Erfindung die Aufgabe zugrunde, eine Sicke anzugeben, die die Nachteile der bekannten Sicken vermeidet, indem sie auch bei großer Auslenkung der Lautsprechermembran eine schnelle Rückstellgeschwindigkeit aufweist und trotzdem Glockenmoden hochwirksam bedämpft.

### Darstellung der Erfindung

Diese Aufgabe wird dadurch gelöst, daß gemäß Anspruch 1 die Lautsprechersicke aus Gummi gebildet ist und daß der Flansch, welcher mit der Membran verbunden ist, eine umlaufende Dämpfungslippe aufweist, die an der Flanschfläche aufsteht, die mit dem Rand der Membran verbunden ist.

Der erfindungsgemäßen Ausbildung der Sicke liegt die mechanische Erkenntnis zugrunde, daß bei gleicher Masse T-förmige Profile gegenüber Flachprofilen wesentlich fester und steifer sind. Diese Versteifung des Sickenrandes bewirkt eine effektive Bedämpfung der Glockenmoden, ohne dabei das Abrollverhalten der Sicke selbst zu beeinträchtigen. Daher ist es nach der Erfindung auch möglich, Lautsprecher mit Gummisicken auszustatten, ohne daß im Frequenzgang der sonst übliche Sickenknick auftritt. Die erfindungsgemäßen Sicken zeichnen ich außerdem durch eine hohe Rückschnellgeschindigkeit aus und sind daher auch in Lautsprechern mit großer Membranauslenkung einsetzbar.

Entspricht - gemäß Anspruch 2 - die Baulänge der Dämpfungslippe zumindest der Dicke der Membran, wird eine besonders gute Unterdrückung von Glockenmoden erzielt.

Ist gemäß Anspruch 3 die Dämpfungslippe mit der Membran verklebt, kann auch bei kurzen Baulängen der Dämpfungslippe eine ausgezeichnete Bedämpfung von Glockenmoden erzielt werden.

Zusätzliche Arbeiten - wie etwa das Ansetzen der Dämpfungslippe - entfallen dann, wenn gemäß Anspruch 4 die Sicke mitsamt der Dämpfungslippe einstückig ausgebildet ist.

### Wege zum Ausführen der Erfindung

Die Erfindung soll nun anhand einer einzigen Figur näher erläutert werden. Diese Figur zeigt eine Sicke 10 in Schnittdarstellung. Deutlich erkennbar ist, daß diese Sicke 10 im Mittelbereich eine etwa halbkreisförmige Wölbung 11 aufweist. Am linken Rand dieser Wölbung 11 schließt der Flansch 12 an. Mit diesem Flansch 12 ist die Sicke 10 mit dem Lautsprecherkorb verbunden (nicht dargestellt). An der rechten Seite der Wölbung 11 schließt ebenfalls ein Flansch 13 an. Dieser Flansch 13 ist an der der Membran 14 zugewandten Seite 15 mit der Membran 14 verklebt. Etwa in Verlängerung der Wölbung 11 ist aus der Seite 15 des Flansches 13 die Dämpfungslippe 16 herausgeführt. Diese Dämpfungslippe 16 weist eine Baulänge auf, die etwa der Dicke d der Membran 14 entspricht. Auch die Dämpfungslippe 16 ist an der Seite, welche der Membran 14 zugewandt ist, mit dieser verklebt. Im vorliegenden Ausführungsbeispiel ist die Sicke 10 mitsamt der Dämpfungslippe 16 einstückig aus Styrol-Butadien-Gummi gebildet. In diesem Zusammenhang wird darauf hingewiesen, daß die Verwendung von Styrol-Butadien-Gummi nur beispielhaft gewählt worden ist. Insbesondere kann in einem anderen - nicht dargestellten Ausführungsbeispiel - die Sicke auch aus einem anderen thermoplastischen Gummi gebildet sein.

## Patentansprüche

1. Lautsprechersicke (10)
- mit einem gewölbten Mittelbereich (11) und
- mit zwei Flanschen (12,13), die jeweils an den gewölbten Mittelbereich (11) anschließen,
**dadurch gekennzeichnet**,
- daß die Lautsprechersicke (10) aus Gummi gebildet ist, und
- daß der Flansch (13), welcher mit einer Membran (14) verbunden ist, eine umlaufende Dämpfungslippe (16) aufweist, die an der Seite (15) des Flansches (13) aufsteht, die mit dem Rand der Membran (14) verbunden ist.

2. Lautsprechersicke nach Anspruch 1,
**dadurch gekennzeichnet**,
daß die Baulänge der Dämpfungslippe (16) zumindest der Dicke (d) der Membran (14) entspricht.

3. Lautsprechersicke nach Anspruch 1 oder Anspruch 2,
**dadurch gekennzeichnet**,
daß die Dämpfungslippe (16) und die Membran (14) miteinander verklebt sind.

4. Lautsprechersicke nach Anspruch 1 oder Anspruch 2,
**dadurch gekennzeichnet**,
daß die Sicke (10) mitsamt der Dämpfungslippe (16) einstückig ausgebildet ist.

## Claims

1. Loudspeaker bead (10)
with a curved central region (11) and
with two flanges (12, 13) each of which is connected to the curved central region (11),
characterised in that
- the loudspeaker bead (10) is formed from rubber, and
- the flange (13), which is connected to a diaphragm (14), has a circumferential damping lip (16) that protrudes at the side (15) of the flange (13), which side is connected to the edge of the diaphragm (14).

2. Loudspeaker bead according to Claim 1,
characterised in that
the overall length of the damping lip (16) corresponds to at least the thickness (d) of the diaphragm (14).

3. Loudspeaker bead according to Claim 1 or Claim 2,
characterised in that
the damping lip (16) and the diaphragm (14) are glued together.

4. Loudspeaker bead according to Claim 1 or Claim 2,
characterised in that
the bead (10) is formed in one piece together with the damping lip (16).

## Revendications

1. Moulure de haut-parleur (10)
- comportant une zone médiane (11) bombée et
- deux pattes (12, 13) qui se raccordent chacune à la zone médiane (11) bombée,
**caractérisée** par le fait
- que la moulure de haut-parleur (10) est en caoutchouc, et
- que la patte (13) qui est reliée à un diaphragme (14), présente une lèvre d'amortissement (16) circulaire qui s'éloigne du côté (15) de la patte (13) qui est reliée au bord du diaphragme (14).

2. Moulure de haut-parleur selon la revendication 1,
**caractérisée** par le fait
que la longueur de la lèvre d'amortissement (16) correspond au moins à l'épaisseur (d) du diaphragme (14).

3. Moulure de haut-parleur selon la revendication 1 ou 2,
**caractérisée** par le fait
que la lèvre d'amortissement (16) et le diaphragme (14) sont collés entre eux.

4. Moulure de haut-parleur selon la revendication 1 ou 2,
**caractérisée** par le fait
que la moulure (10) est réalisée d'un seul tenant avec la lèvre d'amortissement (16).
